# EUROPÄISCHE PATENTSCHRIFT

(11) **EP 1 550 386 B1**
(45) Veröffentlichungstag und Bekanntmachung des Hinweises auf die Patenterteilung: **16.08.2006**
(21) Anmeldenummer: 04405005.2
(22) Anmeldetag: 05.01.2004
(51) Int. Cl.: A47C 21/02

(54) **Matratze mit Auflage**
Mattress with a support
Matelas avec un support

(43) Veröffentlichungstag der Anmeldung: 06.07.2005
(73) Patentinhaber: Matra AG, 4112 Flüh (CH)
(72) Erfinder: Lage, Stéphane, 87260 Saint Hilaire Bonneval (FR)
(74) Vertreter: BOVARD AG

(56) Entgegenhaltungen:
- US-A- 1 841 410
- US-A- 5 491 854
- US-B1- 6 263 532

## Beschreibung

Die vorliegende Erfindung bezieht sich auf eine Matratze mit Auflage für ein Liegemöbel, insbesondere für ein Bettgestell mit Lattenrost, welche Matratze mit Haltemitteln ausgestattet ist, an welchen mindestens eine auf die Matratze auflegbare Auflage, die mit Befestigungsmitteln ausgestattet ist, lösbar befestigbar ist.

Um Matratzen möglichst an die Bedürfnisse der Benutzer anpassen zu können, können diese mit gewünschten Eigenschaften aufweisende Auflagen versehen werden. Dadurch kann eine Matratze, die im wesentlichen aus einem Kernmaterial aufgebaut und mit einer Umhüllung versehen ist, durch eine Auswahl bestimmter Auflagen, die auf diese Matratze gelegt werden, speziell aufgebaut werden.

Um zu vermeiden, dass diese Auflagen auf der Matratze hin- und herrutschen und möglicherweise Falten bilden, die sich negativ auf das Wohlbefinden der auf der Matratze liegenden Person auswirken können, ist es erforderlich, diese Auflagen an der Matratze zu befestigen. Es ist beispielsweise bekannt, als Befestigungsmittel Reissverschlüsse zu verwenden. Hierbei wird der eine Teil eines vollständig trennbaren Reissverschlusses an der Matratze befestigt, während der andere Teil an der Auflage befestigt ist. Über diesen oder mehrere Reissverschlüsse kann somit die Auflage mit der Matratze verbunden werden.

Bei dieser Befestigungsart besteht der Nachteil, dass die Reissverschlussteile so an die Matratze bzw. Auflage befestigt werden müssen, dass diese genau übereinstimmend sind. Falls eine andere Auflage auf die Matratze aufgelegt und mit dieser verbunden werden soll, müsste diese mit entsprechenden Reissverschlusselementen ausgestattet sein. Eine derartige Herstellung ist relativ kompliziert, zudem ist sowohl an der Matratze wie auch an der Auflage bei abgenommener Auflage das jeweilige Reissverschlusselement vorhanden, was beispielsweise beim Reinigen nachteilig sein kann. Zudem, wenn beide Seiten der Matratze mit derartigen Reissverschlusselementen ausgestattet sind, kratzen diese an der Untermatratze, was unerwünscht ist. Zudem weist diese Befestigungsmöglichkeit den Nachteil auf, dass insbesondere bei Matratzen, die auf Untergestellen liegen, deren Kopfteil und Fussteil verstellbar ist, dass die Auflage im Knickbereich der Matratze Falten wirft oder im Streckbereich der Matratze übermässig gedehnt wird, was sich negativ auf den Liegekomfort auswirken kann.

Anstelle von Reissverschlüssen können in bekannter Weise auch Klettverschlüsse verwendet werden. Diese haben aber den Nachteil des Verschmutzens, wodurch die Haftung abnehmen kann, andererseits wird oftmals das Geräusch beim Lösen der Haftung als störend empfunden.

Die Aufgabe der vorliegenden Erfindung besteht nun darin, ein Befestigungssystem für eine Matratze mit darauf auflegbarer Auflage zu schaffen, welches ermöglicht, die Auflage in optimaler Weise auf der Matratze zu befestigen, auch wenn die Matratze geknickt oder gebogen wird. Zusätzlich soll dieses Befestigungssystem flexibel in der Anwendung sein.

Erfindungsgemäss erfolgt die Lösung dieser Aufgabe dadurch, dass jedes Haltemittel aus einem lang gestreckten, im wesentlichen längsstabilen, flexiblen Element besteht, von welchem jeweils zwei erste Bereiche mit der Matratze verbunden sind, während der dazwischen liegende zweite Bereich frei ist, welche Haltemittel mindestens über einen Teil des Umfangs am Randbereich der Oberseite und/oder der Unterseite der Matratze befestigt sind und der jeweilige Abstand zwischen zwei zweiten Bereichen im wesentlichen konstant ist, und dass die Befestigungsmittel am Randbereich der Auflage angebracht sind und so angeordnet sind, dass sie im wesentlichen jeweils gegenüber einem zweiten Bereich der Haltemittel zu liegen kommen und diese Befestigungsmittel mit den entsprechenden zweiten Bereichen der Haltemittel verbindbar sind.

Damit wird erreicht, dass die Auflage in optimaler Weise an der Matratze befestigt werden kann, auch wenn diese durch die Verstellmöglichkeit von Kopf- und Fussteilen an der Oberfläche Längenänderungen aufweist.

In vorteilhafter Weise entspricht der jeweilige gegenseitige Abstand der Befestigungsmittel einem ganzzahligen Vielfachen des Abstandes zwischen zwei zweiten Bereichen der Haltemittel. Die Befestigungsmittel können somit da vorgesehen werden, wo sie erforderlich sind, sie sind bezüglich der zweiten Bereiche der Haltemittel immer passend angebracht.

In vorteilhafter Weise erstreckt sich das lang gestreckte Element über mindestens einen Teil der Haltemittel, wobei abwechselnd einem mit der Matratze verbundenen ersten Bereich ein zweiter freier Bereich folgt. Dadurch lässt sich die Befestigung der Haltemittel an der Matratze vereinfachen.

Eine weitere vorteilhafte Ausgestaltung der Erfindung besteht darin, dass das lang gestreckte Element an einem Längsrandbereich eines ersten Bandes angebracht ist, dessen anderer Längsrandbereich mit einer Umhüllung, mit welchem die Matratze versehen ist, verbunden, insbesondere vernäht, ist. Damit wird das Anbringen der Haltemittel an der Matratze vereinfacht.

In vorteilhafter Weise umfassen die Befestigungsmittel der Auflage ebenfalls mindestens ein weiteres lang gestrecktes im wesentlichen längsstabiles flexibles Element, welches ebenfalls erste Bereiche, die mit der Auflage verbunden sind, und zweite freie Bereiche aufweist, die zwischen zwei ersten Bereichen liegen, und welche zweiten Bereiche voneinander einen im wesentlichen konstanten Abstand haben, welcher Abstand dem gegenseitigen Abstand der zweiten Bereiche der Haltemittel entspricht. Die Befestigungsmittel der Auflage und die Haltemittel der Matratze weisen somit das selbe Grundelement auf, was die Herstellung und die Anwendung erleichtert.

Das weitere lang gestreckte Element ist ebenfalls an einem Längsrandbereich eines zweiten Bandes angebracht, dessen anderer Längsrandbereich mit einer Umhüllung, mit welchem die Auflage versehen ist, verbunden, insbesondere vernäht, ist. Auch hierdurch wird die Befestigung an der Auflage vereinfacht.

Die Befestigungsmittel umfassen ferner Verbindungselemente, welche mit ihrem einen Endbereich am weiteren lang gestreckten Element jeweils in einem zweiten Bereich gehalten sind, während der andere Endbereich die Form eines Hakens aufweist, welcher in den zweiten Bereich des lang gestreckten Elementes einhängbar ist. Dadurch wird in vorteilhafter Weise eine sehr einfache und anpassbare Befestigungsmöglichkeit erhalten.

In vorteilhafter Weise ist mindestens das weitere lang gestreckte Element als Kordel mit einer Dicke d ausgestattet. Auf diese Kordel lässt sich der eine Endbereich des Verbindungselementes, der als weiterer Haken ausgebildet ist, dessen Ende mit einem Vorsprung versehen ist, mit welchem die Öffnung des weiteren Hakens teilweise geschlossen ist, aufclipsen, ein unbeabsichtigtes Aushängen des Verbindungselementes wird dadurch vermieden. Dadurch können aber die Verbindungselemente, beispielsweise zum Reinigen, trotzdem sowohl von der Matratze als auch von der Auflage in einfacher Weise weggenommen werden.

In vorteilhafter Weise sind die Verbindungselemente aus einem elastischen Kunststoff hergestellt, wodurch ein leichtes Aufclipsen auf die Kordel erreicht werden kann, und was eine einfache und kostengünstige Herstellung ermöglicht.

Eine Ausführungsform der Erfindung wird nachfolgend anhand der beiliegenden Zeichnung beispielhaft näher erläutert.

Es zeigt:
Fig. 1 in räumlicher Darstellung die Haltemittel und die Befestigungsmittel, die jeweils an einem Band befestigt sind und über Verbindungselemente miteinander verbunden sind;
Fig. 2 eine Schnittdarstellung durch einen Eckbereich der Matratze mit aufgelegter Auflage und den Haltemitteln und den Befestigungsmitteln;
Fig. 3 die Schnittdarstellung gemäss Fig. 2, in welcher ein Verbindungselement zum Verbinden der Haltemittel mit den Befestigungsmitteln dargestellt ist;
Fig. 4 in räumlicher Darstellung eine Matratze, auf welcher die Haltemittel angeordnet sind;
Fig. 5 in vergrösserter Darstellung einen Eckbereich der Matratze gemäss Fig. 4;
Fig. 6 in räumlicher Darstellung eine Auflage, an welcher die Befestigungsmittel angebracht sind;
Fig. 7 in vergrösserter Darstellung einen Eckbereich der Auflage gemäss Fig. 6; und
Fig. 8 in räumlicher Darstellung eine Matratze mit Auflage, mit verstelltem Kopf- und Fussteil.

In Fig. 1 sind in räumlicher Darstellung die Haltemittel 1 und die Befestigungsmittel 2 aufgezeigt. Die Haltemittel 1 sind an einem ersten Band 3 befestigt, während die Befestigungsmittel 2 an einem zweiten Band 4 angebracht sind. Das erste Band 3 ist, wie später noch dargestellt wird, mit der Matratze verbunden, während das zweite Band 4, wie ebenfalls später noch dargestellt wird, mit einer Auflage verbunden ist.

Die Haltemittel 1 und die Befestigungsmittel 2 umfassen ein lang gestrecktes, im wesentliches längsstabiles, flexibles Element 5 bzw. 6, das beispielsweise aus jeweils einer Kordel mit einer Dicke d (Fig. 2) gebildet ist. Selbstverständlich können diese lang gestreckten Elemente 5 bzw. 6 auch anders ausgebildet sein, beispielsweise bandförmig. Jedes dieser lang gestreckten Elemente 5 und 6 ist jeweils entlang erster Bereiche 7 bzw. 8 mit dem ersten Band 3 bzw. dem zweiten Band 4 verbunden, während zwischen diesen ersten Bereichen 7 bzw. 8 zweite Bereiche 9 bzw. 10 vorhanden sind, in welchen das lang gestreckte Element 5 bzw. 6 frei ist. Die zweiten Bereiche 10 des lang gestreckten Elementes 6 des Befestigungsmittels 2 kommen in Fig. 1 auf die untere, nicht sichtbare Seite des zweiten Bandes 4 zu liegen. Die Befestigung des lang gestreckten Elementes 5 mit dem ersten Band 3 und des lang gestreckten Elementes 6 mit dem zweiten Band 4 kann in den ersten Bereichen 7 bzw. 8 durch Aufnähen erfolgen, es ist auch denkbar, wenn das erste Band 3 und das zweite Band 4 aus einem Gewebe bestehen, dass diese lang gestreckten Elemente 5 bzw. 6 jeweils an einem Längsrandbereich 11 des ersten Bandes 3 bzw. des zweiten Bandes 4 eingewoben sind. Die Befestigung der lang gestreckten Elemente 5 und 6 muss so sein, dass eine Längsverschiebung unmöglich ist.

Die ersten Bereiche 7 und die zweiten Bereiche 9 des ersten Bandes 3 sind so angeordnet, dass der jeweilige Abstand zwischen zwei zweiten Bereichen konstant ist und eine Länge a aufweist. Die jeweilige Länge der ersten Bereiche 7 und der zweiten Bereiche 9 sind etwa gleich gross und betragen in diesem Ausführungsbeispiel etwa 1 bis 2 cm.

In entsprechender Weise ist das weitere lang gestreckte Element 6 so am zweiten Band 4 angeordnet, dass auch hier die zweiten Bereiche 10 voneinander einen konstanten Abstand haben, der eine Länge b aufweist. Die beiden Abstände a und b sind in diesem Ausführungsbeispiel gleich, die ersten Bereiche 8 und die zweiten Bereiche 10 des Befestigungsmittels 2 sind ebenfalls etwa gleich lang, die Länge entspricht der Länge der ersten Bereiche 7 und der zweiten Bereiche 9 der Haltemittel 1.

Zum Verbinden miteinander werden die Haltemittel 1 und die Befestigungsmittel 2, wie später noch gesehen wird, parallel zueinander ausgerichtet, wobei jeweils einem ersten Bereich 7 der Haltemittel 1 ein erster Bereich 8 der Befestigungsmittel 2 gegenüberliegend ist und demzufolge einem zweiten Bereich 9 der Haltemittel 1 ein zweiter Bereich 10 der Befestigungsmittel 2 gegenüberliegend ist. In das weitere lang gestreckte Element 6 der Befestigungsmittel 2 ist ein Verbindungselement 12, das später noch beschrieben wird, mit dem einen Endbereich 13 eingesetzt, während der andere Endbereich 14 in das lang gestreckte Element 5 der Haltemittel 1 in einem zweiten freien Bereich 9 eingehängt werden kann.

Wie aus Fig. 1 hervorgeht, können somit die Verbindungselemente 12 an irgend einer Stelle am weiteren lang gestreckten Element 6 in einem freien Bereich 10 der Befestigungsmittel 2 angebracht werden und im gegenüberliegenden zweiten Bereich 9 der Haltemittel 1 in das lang gestreckte Element 5 eingehängt werden. Es können so viele Verbindungselemente verwendet werden, wie erforderlich sind, und sie können dort eingesetzt werden, wo es notwendig ist. Die Verwendung der Verbindungselemente kann somit sehr flexibel gestaltet werden.

In Fig. 2 ist ein Eckbereich einer Matratze 15 und einer Auflage 16 dargestellt. Das Kernmaterial der Matratze 15 ist mit einer Umhüllung 17 versehen, die einen ersten Teil 18, der sich über den Randbereich der Matratze 15 erstreckt und jeweils einen Spiegel 19 umfasst, welcher die Oberseite bzw. die Unterseite der Matratze 15 bedeckt. In die Verbindungsnaht 20 zwischen erstem Teil 18 und Spiegel 19 der Umhüllung ist der andere Längsrandbereich 20 des ersten Bandes 3 eingenäht. Das lang gestreckte Element 5 liegt demzufolge ausserhalb der Umhüllung 17 frei auf der Matratze 15.

Die Auflage 16 ist ebenfalls mit einer Umhüllung 21 versehen, in deren Verbindungsnaht, entsprechend wie bei der Matratze 15, der andere Längsrandbereich 22 des zweiten Bandes 4 eingenäht ist. Auch hier liegt das lang gestreckte Element 6 frei auf der Oberfläche der Auflage 16.

Aus Fig. 3 ist ein Verbindungselement 12 ersichtlich, welches zum Verbinden des lang gestreckten Elementes 5 mit dem lang gestreckten Element 6 dient. Dieses Verbindungselement 12 weist einen Endbereich 13 auf, der als weiterer Haken 23 ausgebildet ist. Dieser Haken 23 ist an seinem Ende mit einem Vorsprung 24 versehen, mit welchem die Öffnung des weiteren Hakens 23 teilweise geschlossen ist. Dieser weitere Haken 23 wird über das lang gestreckte Element 6 der an der Auflage 16 angeordneten Befestigungsmittel 2 aufgeclipst, mit dem Vorsprung 24 wird das Verbindungselement am lang gestreckten Element 6 gehalten.

Der andere Endbereich 14 weist die Form eines Haken 25 auf, der in üblicher Weise im lang gestreckten Element 5 der Haltemittel 1, die an der Matratze befestigt sind, eingehängt werden kann. Durch diese Ausgestaltung des Verbindungselementes bleibt dieses üblicherweise an den Befestigungsmitteln 2 der Auflage gehalten, zum Lösen der Verbindung zwischen Matratze 15 und Auflage 16 wird üblicherweise der Haken 25 vom lang gestreckten Element 5 gelöst. Zum Reinigen der Auflage 16 kann aber das Verbindungselement 12 von den Befestigungsmitteln 2 weggenommen werden, da die Verbindungselemente aus einem elastischen Kunststoff gefertigt sind, kann der Haken 23 zum Herausnehmen aus dem lang gestreckten Element 6 aufgebogen werden, so dass das lang gestreckte Element 6 unter dem Vorsprung 24 hindurch gleiten kann.

Selbstverständlich kann das Verbindungselement 12 auch umgekehrt angebracht werden, d.h. der weitere Haken 23 wird über das lang gestreckte Element 5 der Haltemittel 1 aufgeclipst, während der Haken 25 am lang gestreckten Element 6 der Befestigungsmittel 2 eingehängt wird.

Aus den Fig. 4 und 5 ist die Matratze 15 ersichtlich. Das Haltemittel 1 ist bei dieser Ausführungsform über den ganzen Umfang der Matratze 15 geführt. Auch die Unterseite der Matratze 15, die nicht sichtbar ist, kann in entsprechender Weise mit Haltemitteln 1 ausgestattet sein. Selbstverständlich wäre es denkbar, die Haltemittel 1 nicht über den gesamten Umfang der Matratze 15 zu führen, sondern diese könnten auch streifenweise am entsprechenden Ort der Matratze angebracht sein.

Entsprechend ist die Auflage 16 mit Befestigungsmitteln 2 ausgestattet, wie dies aus den Fig. 6 und 7 entnehmbar ist. Auch hier könnten die Befestigungsmittel 2 auf der Oberseite und der Unterseite der Auflage 16 angebracht sein, dies ist üblicherweise aber nicht erforderlich.

Fig. 8 zeigt eine Matratze 15, bei welcher Kopfteil und Fussteil hochgestellt sind. Mit dem vorgängig beschriebenen Befestigungssystem kann auch in einer derartigen Lage der Matratze 15 eine optimale Verbindung zwischen Auflage 16 und Matratze 15 erhalten werden. Einerseits ist es möglich, dass durch die Ausgestaltung der Verbindungselemente ein gewisses Längsverschieben der Haltemittel bezüglich der Befestigungsmittel und somit der Auflage 16 bezüglich der Matratze 15 erfolgen kann, andererseits können in einer derartigen Anordnung die Verbindungselemente am jeweils passenden Ort in die Haltemittel bzw. Befestigungsmittel eingesetzt werden.

Mit diesem System kann zwischen Auflage und Matratze noch eine Zwischenlage eingelegt werden, die bestimmte Eigenschaften aufweisen kann. Dadurch kann in praktisch beliebiger Weise eine Matratze mit Auflagen ausgestattet werden, die praktisch beliebige Eigenschaften aufweisen können. Durch die entsprechende Auswahl können die Bedürfnisse einer auf der Matratze liegenden Person praktisch in beliebiger Weise erfüllt werden.

Insbesondere an der Matratze können die Haltemittel auch für andere Zwecke benutzt werden, beispielsweise können Fixleintücher oder Matratzenschoner mit Haken in diese Haltemittel eingehängt werden, wobei diese Auflagen in optimaler Weise auf der Matratze gehalten werden. Es ist auch möglich, beispielsweise bei einem Doppelbett zwei Matratzen durch Verwendung von zusätzlichen Verbindungselementen, die an ihren Enden mit Haken versehen sind, miteinander zu verbinden. Es ist auch denkbar, dass mehrere Auflagen auf eine Matratze aufgelegt und an dieser befestigt werden können, die Auflagen könnten untereinander verbunden werden, wenn die Befestigungsmittel jeweils an der Ober- und Unterseite dieser Auflage vorgesehen sind.

## Patentansprüche

1. Matratze mit Auflage für ein Liegemöbel, insbesondere für ein Bettgestell mit Lattenrost, welche Matratze (15) mit Haltemitteln (1) ausgestattet ist, an welchen mindestens die auf die Matratze (15) auflegbare Auflage (16), die mit Befestigungsmitteln (2) ausgestattet ist, lösbar befestigbar ist, **dadurch gekennzeichnet, dass** jedes Haltemittel (1) aus einem lang gestreckten, im wesentlichen längsstabilen, flexiblen Element (5) besteht, von welchem jeweils zwei erste Bereiche (7) mit der Matratze (15) fest verbunden sind, während der dazwischenliegende zweite Bereich (9) frei ist, welche Haltemittel (1) mindestens über einen Teil des Umfangs am Randbereich der Oberseite und/oder der Unterseite der Matratze (15) befestigt sind und der jeweilige Abstand (a) zwischen zwei zweiten Bereichen (9) im wesentlichen konstant ist, und dass die Befestigungsmittel (2) am Randbereich der Auflage (16) angebracht sind und so angeordnet sind, dass sie im wesentlichen jeweils gegenüber einem zweiten Bereich (9) der Haltemittel (1) zu liegen kommen und diese Befestigungsmittel (2) mit den entsprechenden zweiten Bereichen (9) der Haltemittel (1) verbindbar sind.

2. Matratze mit Auflage nach Anspruch 1, **dadurch gekennzeichnet, dass** der jeweilige gegenseitige Abstand (b) der Befestigungsmittel (2) einem ganzzahligen Vielfachen des Abstandes (a) zwischen zwei zweiten Bereichen (9) der Haltemittel (1) entspricht:

3. Matratze mit Auflage nach Anspruch 1 oder 2, **dadurch gekennzeichnet, dass** das lang gestreckte Element (5) sich über mindestens einen Teil der Haltemittel (1) erstreckt und dass abwechselnd einem mit der Matratze (15) verbundenen ersten Bereich (7) ein zweiter freier Bereich (9) folgt.

4. Matratze mit Auflage nach Anspruch 3, **dadurch gekennzeichnet, dass** das lang gestreckte Element (5) an einem Längsrandbereich (11) eines ersten Bandes (3) angebracht ist, dessen anderer Längsrandbereich (20) mit einer Umhüllung (17), mit welchem die Matratze (15) versehen ist, verbunden, insbesondere vernäht, ist.

5. Matratze mit Auflage nach einem der Ansprüche 1 bis 4, **dadurch gekennzeichnet, dass** die Befestigungsmittel (2) der Auflage (16) mindestens ein weiteres lang gestrecktes, im wesentlichen längsstabiles, flexibles Element (6) umfassen, welches erste Bereiche (8), die mit der Auflage (16) verbunden sind, und zweite freie Bereiche (10) aufweist, die jeweils zwischen zwei ersten Bereichen (8) liegen, und welche zweiten Bereich (10) voneinander einen im wesentlichen konstanten Abstand (b) haben, welcher Abstand (b) dem gegenseitigen Abstand (a) der zweiten Bereiche (9) der Haltemittel (1) entspricht.

6. Matratze mit Auflage nach Anspruch 5, **dadurch gekennzeichnet, dass** das weitere lang gestreckte Element (6) an einem Längsrandbereich (11) eines zweiten Bandes (4) angebracht ist, dessen anderer Längsrandbereich (22) mit einer Umhüllung (21), mit welchem die Auflage (16) versehen ist, verbunden, insbesondere vernäht, ist.

7. Matratze mit Auflage nach Anspruch 5 oder 6, **dadurch gekennzeichnet, dass** die Befestigungsmittel (2) femer Verbindungselemente (12) umfassen, welche mit ihrem einen Endbereich (13) am weiteren lang gestreckten Element (6) jeweils in einem zweiten Bereich (10) gehalten sind, während der andere Endbereich (14) die Form eines Hakens (25) aufweist, welcher in den zweiten Bereich (9) des lang gestreckten Elements (5) der Haltemittel (1) einhängbar ist.

8. Matratze mit Auflage nach einem der Ansprüche 5 bis 7, **dadurch gekennzeichnet, dass** mindestens das weitere lang gestreckte Element (6) als Kordel mit einer Dicke (d) ausgestattet ist.

9. Matratze mit Auflage nach Anspruch 8, **dadurch gekennzeichnet, dass** der eine Endbereich (13) des Verbindungselementes (12) als weiterer Haken (23) ausgebildet ist, dessen Ende mit einem Vorsprung (24) versehen ist, mit welchem die Öffnung des weiteren Hakens (23) teilweise geschlossen ist.

10. Matratze mit Auflage nach einem der Ansprüche 7 bis 9, **dadurch gekennzeichnet, dass** die Verbindungselemente (12) aus einem elastischen Kunststoff hergestellt sind.

## Claims

1. Mattress with layer for a piece of furniture on which to lie, in particular for a bed frame with slatted base, which mattress (15) is provided with holding means (1), to which at least the layer (16), able to be put on the mattress (15), which is provided with fixing means (2), is removably attachable, **characterised in that** each holding element (1) is made up of a long stretched-out, substantially longitudinally stable, flexible element (5), of which in each case two first regions (7) are firmly connected to the mattress (15), while the second region (9), situated in-between, is free, which holding means (1) are fixed at the edge region of the top side and/or of the bottom side of the mattress (15) at least over a portion of the periphery, and the respective spacing (a) between two second regions (9) is substantially constant, and **characterised in that** the fixing means (2) are installed on the edge region of the layer (16) and are disposed such that they each come to lie substantially opposite a second region (9) of the holding means (1), and these fixing means (2) are connectible to the corresponding second regions (9) of the holding means (1).

2. Mattress with layer according to claim 1, **characterised in that** the respective mutual spacing (b) of the fixing means (2) corresponds to a whole number multiple of the spacing (a) between two second regions (9) of the holding means (1).

3. Mattress with layer according to claim 1 or 2, **characterised in that** the long stretched-out element (5) extends over at least a portion of the holding means (1), and a second free region (9) alternately follows a first region (7) connected to the mattress (15).

4. Mattress with layer according to claim 3, **characterised in that** the long stretched-out element (5) is installed on a longitudinal edge region (11) of a first strap (3), the other longitudinal edge region (20) of which is connected, in particular sewn, to a covering (17) with which the mattress (15) is provided.

5. Mattress with layer according to one of the claims 1 to 4, **characterised in that** the fixing means (2) of the layer (16) comprise at least one further long stretched-out, substantially longitudinally stable, flexible element (6), which has first regions (8), that are connected to the layer (16), and second, free regions (10), that are each situated between two first regions (8), and which second regions (10) have a substantially constant spacing apart (b) from one another, which spacing (b) corresponds to the mutual spacing (a) of the second regions (9) of the holding means (1).

6. Mattress with layer according to claim 5, **characterised in that** the further long stretched-out element (6) is installed on a longitudinal edge region (11) of a second strap (4), the other longitudinal edge region (22) of which is connected, in particular sewn, to a covering (21) with which the layer (16) is provided.

7. Mattress with layer according to claim 5 or 6, **characterised in that** the fixing means (2) further comprise connecting elements (12), which are held by their one end (13) on the further long stretched-out element (6) in each case in a second region (10), while the other end region(14) has the shape of a hook (25), which is hookable in the second region (9) of the long stretched-out element (5) of the holding means (1).

8. Mattress with layer according to one of the claims 5 to 7, **characterised in that** at least the further long stretched-out element (6) is provided as a cord with a thickness (d).

9. Mattress with layer according to claim 8, **characterised in that** the one end region (13) of the connecting element (12) is designed as a further hook (23), the end of which is provided with a protrusion (24) with which the opening of the further hook (23) is partially closed.

10. Mattress with layer according to one of the claims 7 to 9, **characterised in that** the connecting elements (12) are made of an elastic synthetic material.

## Revendications

1. Matelas avec support pour mobilier de literie, en particulier pour un cadre de lit avec sommier à lattes, matelas (15) qui est muni de moyens de fixation (1) sur lesquels est fixable de manière amovible au moins le support (16) applicable sur le matelas (15), qui est muni de moyens de fixation (2), **caractérisé en ce que** chaque moyen de fixation (1) se compose d'un élément flexible (5) sensiblement stable et étiré en longueur, dont respectivement deux premières zones (7) sont fixées fixement avec le matelas (15), tandis que la seconde zone intermédiaire (9) est libre, moyens de fixation (1) qui sont au moins fixés par une partie de la périphérie sur la zone de bordure de la face supérieure et/ou de la face inférieure du matelas (15) et la distance respective (a) entre deux secondes zones (9) étant sensiblement constante, et **en ce que** les moyens de fixation (2) sont appliqués sur la zone de bordure du support (16) et disposés de sorte qu'ils viennent sensiblement en application en face d'une seconde zone (9) des moyens de fixation (1) et ces moyens de fixation (2) sont reliables aux secondes zones correspondantes (9) des moyens de fixation (1).

2. Matelas avec support selon la revendication 1, **caractérisé en ce que** la distance respective opposée (b) des moyens de fixation (2) correspond à un multiple entier de la distance (a) entre deux secondes zones (9) des moyens de fixation (1).

3. Matelas avec support selon la revendication 1 ou 2, **caractérisé en ce que** l'élément étiré en longueur (5) s'étend sur au moins une partie des moyens de fixation (1) et qu'en alternance une premier zone (7) reliée au matelas (15) suit une seconde zone libre (9).

4. Matelas avec support selon la revendication 3, **caractérisé en ce que** l'élément étiré en longueur (5) est placé sur une zone de bordure longitudinale (11) d'une première bande (3) dont l'autre zone de bordure longitudinale (20) est reliée en particulier cousue à une enveloppe (17) dont est muni le matelas (15).

5. Matelas avec support selon l'un des revendications 1 à 4, **caractérisé en ce que** les moyens de fixation (2) du support (16) comprennent au moins un autre élément flexible (6) sensiblement stable et étiré en longueur qui présente des premières zones (8) qui sont reliées au support (16) et des secondes zones libres (10) qu se trouvent respectivement entre deux premières zones (8) et secondes zones (10) qui ont une distance relativement constante (b) entre elles, distance (b) qui correspond à la distance réciproque (a) des deux zones (9) des moyens de fixation (1).

6. Matelas avec support selon la revendication 5, **caractérisé en ce que** l'autre élément étiré en longueur (6) est appliqué sur une seconde zone de bordure longitudinale (11) d'une seconde bande (4) dont l'autre zone de bordure longitudinale (22) est reliée en particulier cousue à une enveloppe (21) dont est muni le support (16).

7. Matelas avec support selon la revendication 5 ou 6, **caractérisé en ce que** les moyens de fixation (2) comprennent en outre des éléments de liaison (12) qui sont maintenus respectivement dans une seconde zone (10) contre l'autre élément étiré en longueur (6) par l'une de leurs zones d'extrémité (13) tandis que l'autre zone d'extrémité (14) présente la forme d'un crochet (25) qui peut s'accrocher dans la seconde zone (9) de l'élément étiré en longueur (5) des moyens de fixation (1).

8. Matelas avec support selon l'une des revendications 5 à 7, **caractérisé en ce qu'**au moins l'autre élément étiré en tant que cordon en longueur (6) présente une épaisseur (d).

9. Matelas avec support selon la revendication 8, **caractérisé en ce que** une zone d'extrémité (13) de l'élément de liaison (12) est réalisée comme un autre crochet (23) dont l'extrémité est munie d'une saillie (24) avec laquelle l'ouverture de l'autre crochet (23) est partiellement fermée.

10. Matelas avec support selon l'une des revendications 7 à 9, **caractérisé en ce que** les éléments de liaison (12) sont fabriqués à partir d'une matière plastique élastique.
